# EUROPÄISCHE PATENTSCHRIFT

(11) **EP 2 046 528 B1**
(45) Veröffentlichungstag und Bekanntmachung des Hinweises auf die Patenterteilung: **24.07.2013**
(21) Anmeldenummer: 07787913.8
(22) Anmeldetag: 25.07.2007
(51) Int. Cl.: B24B 3/34

(54) **VERFAHREN ZUM SCHLEIFEN EINER WENDESCHNEIDPLATTE UND SCHLEIFSCHEIBE ZUR DURCHFÜHRUNG DES SCHLEIFVERFAHRENS**
METHOD OF GRINDING AN INDEXABLE INSERT AND GRINDING WHEEL FOR CARRYING OUT THE GRINDING METHOD
PROCÉDÉ POUR MEULER UNE PLAQUE DE COUPE AMOVIBLE ET PLAQUE DE COUPE POUR METTRE EN UVRE LE PROCÉDÉ DE MEULAGE

(30) Priorität: 01.08.2006 DE 102006035845
(43) Veröffentlichungstag der Anmeldung: 15.04.2009
(73) Patentinhaber: Erwin Junker Maschinenfabrik GmbH, 77787 Nordrach (DE)
(72) Erfinder: MÜLLER, Hubert, 77787 Nordrach (DE)
(74) Vertreter: Leske, Thomas
(86) Internationale Anmeldenummer: PCT/EP2007/057687
(87) Internationale Veröffentlichungsnummer: WO 2008/015144

(56) Entgegenhaltungen:
- DE-A1- 4 240 053
- DE-U1- 8 804 567
- US-A- 3 537 216
- US-A1- 2005 095 961

## Beschreibung

Die Erfindung betrifft ein Verfahren zum Schleifen einer Wendeschneidplatte, bei dem deren Schmalseiten entlang der kreisförmig konturierten Umfangsfläche einer rotierenden Schleiffläche bewegt und von dieser geschliffen werden, mit den folgenden CNC-gesteuert aufeinander abgestimmten Bewegungen des Schleifvorganges:
a) die Wendeschneidplatte ist um eine senkrecht zu ihrer Ebene verlaufenden Drehachse zur Rotation angetrieben;
b) eine die Schleifscheibe lagernde und antreibende Schleifspindel sowie die Drehachse der Wendeschneidplatte werden in zwei senkrecht zueinander verlaufenden Verschiebeachsen relativ zueinander verschoben, wobei die Verschiebeachsen in parallelen oder identischen Ebenen liegen;
c) die Schleifspindel und die Wendeschneidplatte werden relativ zueinander um eine Schwenkachse verschwenkt, die senkrecht zu den Ebenen steht, in der die Verschiebeachsen und die Drehachse der Wendeschneidplatte liegen,
gemäß den Oberbegriffen der Ansprüche 1 bis 3.

Ein derartiges Schleifverfahren ist aus der DE 42 40 053 A1 bekannt. Die Schmalseiten der Wendeschneidplatte werden bei diesem bekannten Verfahren mit einer schmalen Schleifscheibe geschliffen, die eine zylindrische Umfangskontur hat. Die Schleifscheibe ist dabei durch eine Schleifspindel angetrieben, die in zwei zueinander senkrechten waagerechten Ebenen verschiebbar ist. Die Wendeschneidplatte befindet sich in einer Spannvorrichtung, die um eine lotrechte Achse verschwenkbar ist. Die Spannvorrichtung hat zwei Einspannungsstempel, welche die Wendeschneidplatte an ihren Breitseiten zwischen sich einspannen und zur Drehung antreiben. Indem die Spannvorrichtung um die lotrechte Schwenkachse verschwenkt wird, kann ein gewünschter Freiwinkel an den Schmalseiten der Wendeschneideplatten angeschliffen werden. Beim Schleifvorgang werden die folgenden vier Bewegungen ständig CNC-gesteuert aufeinander abgestimmt: Die Drehbewegung der Wendeschneidplatte um ihre angetriebene Drehachse (C-Achse), die Bewegung der Schleifspindel in Richtung der ersten Verschiebeachse (Z-Achse) und der zweiten Verschiebeachse (X-Achse) und die Schwenkbewegung der Spannvorrichtung um die lotrechte Schwenkachse (B-Achse). Auf diese Weise gelingt es, an die Wendeschneideplatte ebene Schmalseiten mit dem gewünschten Freiwinkel anzuschleifen.

Bei dem bekannten Verfahren wird die zylindrische Schleifscheibe in der Betriebsweise des Umfangsschleifens mit radialem Vorschub über die Seitenfläche der Wendeschneidplatte geführt. Sie berührt die Seitenfläche in einer geraden Linie, die parallel zu der SchleifscheibenDrehachse verläuft. Eine Linienberührung bedeutet immer eine höhere Wärmebelastung für das Werkstück.

Mit dem bekannten Verfahren gemäß der DE 42 40 053 A1 sollten bis dahin übliche Schleifverfahren verbessert werden, bei denen die Schmalseiten der Wendeschneidplatte mit topfförmigen Schleifscheiben geschliffen werden. Dabei zeigten sich jedoch Schwierigkeiten bei der Verwirklichung des Schleifvorgangs mit vier CNC-interpolierend gesteuerten Bewegungsachsen. Deshalb wird bei dem bekannten Verfahren gemäß der DE 42 40 053 A1 auch ausdrücklich vorgeschrieben, dass während des Schleifens der Schmalseiten die zylindrisch konturierte schmale Schleifscheibe in axialer Richtung überlagert zur gesteuerten Bewegung oszillierend hin- und herbewegt wird, wodurch der Eingriff der einzelnen Schleifkörner der Schleifscheibe ständig korrigiert werden soll. Allein schon deshalb muss die axiale Breite der Schleifscheibe größer sein als die Dicke der Wendeschneidplatte. Die Schleifscheibe muss deshalb eine unnötig große Breite haben, was auf Grund des dann höheren Gewichtes in der Massenproduktion nachteilig ist. Ferner schränkt eine große axiale Ausdehnung der Schleifscheibe die Bearbeitungsmöglichkeiten ein, die an der Wendeschneidplatte durchgeführt werden können. Überdies hat sich in der Praxis gezeigt, dass die Schleifergebnisse dennoch nicht zu der erhofften Verbesserung führten. Es wurden ein zu hoher Schleifscheiben-Verschleiß und eine nicht zufriedenstellende Präzision im Schleifergebnis, also in der Beschaffenheit der geschliffenen Schmalseiten, festgestellt.

Vermutlich deshalb sind auch nach Bekanntwerden des Vorschlags gemäß der DE 42 40 053 A1 weitere Verbesserungsvorschläge zum Schleifen mit topfförmigen Schneidplatten gemacht worden, wie z. B. die DE 43 01 214 A1 zeigt. Zwar wurde dadurch das Schleifergebnis möglicherweise wieder verbessert, aber die hierzu vorgesehenen topfförmigen Schleifscheiben waren besonders kompliziert, nämlich mehrteilig aufgebaut. Da beim Schleifen von Wendeschneidplatten des öfteren auch Fasen angeschliffen werden müssen, waren zumindest zwei Schleifbeläge von zylindrischer Form erforderlich, die in unterschiedlichen Ebenen liegen. Mit dem einen, tiefer gelegenen Schleifbelag wurden die Schmalseiten der Wendeschneidplatte geschliffen, während die erforderlichen Fasen mit dem zweiten, in einer anderen Axialebene liegenden Schleifbelag geschliffen werden sollten. Das Schleifen mit topfförmigen Schleifscheiben bereitet zudem Schwierigkeiten in Bezug auf die gegenseitige Zugänglichkeit der zu schleifenden Flächen an der Wendeschneidplatte. Daher konnten auch die verbesserten Verfahren beim Schleifen von Wendeschneidplatten mit topfförmigen Schleifscheiben in wirtschaftlicher Hinsicht nicht befriedigen.

Bei einer einfachen Vorrichtung zum Nachschleifen von verschlissenen Wendeschneidplatten gemäß der DE 295 14 702 U1 ist es bekannt, die Wendeschneidplatten mit einer Schleifscheibe nachzuschleifen, die im Querschnitt das Profil eines Doppelkegels hat. Die Vorrichtung ist auf das Schleifen von Wendeschneidplatten abgestellt, deren Breitseiten eine rautenförmige Kontur haben. Die Wendeschneidplatten werden auf einem Werkzeugträger befestigt. Schleifscheibe und Werkzeugträger sind relativ zueinander in zwei horizontalen Richtungen und der Vertikalen bewegbar. Durch Höher- oder Tieferstellung der Schleifscheiben kann ein Hohlschliff an der Wendeschneidplatte oder ein Freiwinkel gebildet werden. Die Kontur der Schleifscheibe in der Form eines Doppelkegels dient dazu, dass unterschiedliche Schmalseiten der Wendeschneidplatte nacheinander an der einen oder anderen Kegelfläche der Schleifscheibe geschliffen werden. Hierzu muss die eingespannte Wendeschneidplatte lediglich auf dem Werkzeugträger verschwenkt werden, wobei zumindest eine linienförmige Berührung vorliegt. Diese Art des Schleifens ist nicht mit einem Schleifvorgang zu vergleichen, der bei der Herstellung von Wendeschneidplatten in der Massenproduktion wirtschaftlich durchgeführt werden soll.

Die DE 88 04 567 U1 befasst sich mit dem sogenannten Tiefschleifen von zylindrischen Werkstücken. Hierbei wird eine rotierende Schleifscheibe von zylindrischer Kontur mit erheblicher Schleiftiefe entlang dem Werkstück-Umfang und parallel zu dessen Längsachse geführt. Die Rotationsachse der Schleifscheibe kann dabei parallel zur Werkstück-Längsachse oder dieser gegenüber nach dem sogenannten Quickpoint - Prinzip leicht schräg gestellt sein. Der größte Teil des Materialabtrags von der zylindrischen Außenwand des Werkstücks erfolgt durch die in der Vorschubrichtung vorn liegende Außenkante der Schleifscheibe und dabei vor allem mit der äußeren ringförmigen Zone der Schleifscheiben-Seitenfläche. In diesem vorderen Bereich der Schleifscheibe hat der Schleifbelag daher eine grobe Schleifscheiben-Spezifikation. Der sich an den vorderen Bereich der Schleifscheibe anschließende hintere Bereich hat einen Schleifbelag mit feinerer Spezifikation; er soll bei einem Überfahren des zylindrischen Werkstücks vor allem dessen Oberfläche verbessern.

Der DE 88 04 567 U1 ist kein Hinweis darauf zu entnehmen, dass eine besondere Maßhaltigkeit des Werkstücks anzustreben sei. Vielmehr wird die dort vorgeschlagene Schleifscheibe besonders zur Grobbearbeitung eingesetzt. Die Zielrichtung der DE 88 04 567 U1geht dahin, dass der in der Vorschubrichtung vorn liegende Randbereich der Schleifscheiben-Stimfläche nicht durch Verschleiß abgerundet wird, sodass sich ein sogenanntes Dachprofil bildet. In der Fig. 3 der DE 88 04 567 U1ist ein solches, durch Verschleiß entstehendes nachteiliges Dachprofil eigens dargestellt. Es besteht darin, dass die vordere Außenkante der Schleifscheibe abgerundet wird, wobei die Abrundung durch beide Bereiche des Schleifbelages hindurchläuft. Mit der gemäß der DE 88 04 567 U1vorgeschlagenen veränderten Schleifscheiben-Spezifikation soll eine abgerundete Kontur der Schleifscheibe verhindert und erreicht werden, dass die erstrebenswerte streng zylindrische Kontur der Schleifscheibe im Schleifbetrieb möglichst lang aufrecht erhalten bleibt.

Der Erfindung liegt demgegenüber die Aufgabe zugrunde, ein Schleifverfahren der eingangs zuerst genannten Art zu schaffen, mit dem in einer wirtschaftlichen Massenproduktion Wendeschneidplatten hergestellt werden, bei denen die Schmalseiten selbst auch bei Verwendung von schwer zerspanbaren Sinterwerkstoffen zuletzt eine einwandfreie Beschaffenheit haben und die gewünschten Maß-, Form- und Lagetoleranzen eingehalten werden.

Eine erste Lösung dieser Aufgabe gelingt mit der Gesamtheit der Merkmale des Anspruchs 1. Hierbei wird eine Schleifscheibe verwendet, die einen sich nach vorn verjüngenden Vorlaufbereich und einen daran anschließenden zylindrischen Nachlaufbereich hat. Das Schleifverfahren wird in der Weise geführt, dass der Vorlaufbereich, der einen Anschnittwinkel gegenüber der Kontur der Wendeschneidplatte bildet, ein Längsschleifen nach dem Prinzip des Schälschleifens durchführt und dabei als erster über die Schmalseite der Wendeschneidplatte läuft. Der Vorlaufbereich bewirkt ein Vorschleifen, beispielsweise ein Schruppen. Durch den Vorlaufbereich wird der größte Teil des Schleifaufmaßes abgetragen. Indem der Vorlaufbereich an der Stelle seines größten Durchmessers in den zylindrischen Nachlaufbereich übergeht, wird auch ein unmittelbarer Übergang vom Vorschleifen auf das Nachschleifen auf der Oberfläche der Schmalseiten durchgeführt. Die beiden Vorgänge können somit zeitgleich ablaufen.

Es hat sich gezeigt, dass bei der erfindungsgemäßen Vorgehensweise sehr gute Schleifergebnisse in Verbindung mit einer deutlich verbesserten Lebensdauer der Schleifscheiben erzielt werden, d. h. der Verschleiß der Schleifscheiben ist deutlich verringert. Das ist darauf zurückzuführen, dass beim Schälschleifen mit einer sich in der Längsrichtung des Schleifvorganges nach vorn verjüngenden Schleifscheibe wesentlich verbesserte Kühlverhältnisse vorliegen, wodurch die Schleifscheibe geschont wird und in das Werkstück in der Schleifzone ein Minimum an Wärme eingetragen wird. Der anschließende Nachlaufbereich ist deutlich kürzer als der Vorlaufbereich, kann z. B. nur ein Drittel der Schleifscheibendicke betragen. Beim Schleifen mittels des Nachlaufbereiches erfolgt eine Linienberührung der Schleifscheibe mit der Schmalseite der Wendeschneidplatte, weil die Schleifscheibe senkrecht auf der jeweiligen Schmalseite der Wendeschneidplatte steht. Es wird hier aber nur verhältnismäßig wenig Material abgetragen, und die Berührungslänge ist kurz. Somit wird auch hier die Wärmebeanspruchung der Schleifscheibe und des Werkstückes gering gehalten. Die deutlich verringerte thermische Belastung der Schleifscheibe hat sich beim Schleifen der schwer zerspanbaren Hartstoff-Sintermaterialien der Wendeschneidplatten als ausschlaggebend erwiesen. Die Lebensdauer der Schleifscheibe konnte dadurch deutlich erhöht werden. Zudem lassen sich mit dem Schleifverfahren auch Schneidplatten aus Keramikwerkstoffen bearbeiten.

Eine zweite Lösung der der Erfindung zugrunde liegenden Aufgabe erfolgt durch die Gesamtheit der Merkmale des Anspruchs 2. Die Anmelderin hat festgestellt, dass ein leichtes Schwenken der Schleifscheibe gegenüber der Wendeschneidplatte zu ähnlich guten Ergebnissen führen kann wie die Ausrichtung senkrecht zur jeweiligen Kontur der Schmalseite beim Schleifen gemäß der ersten Lösung. Wenn gemäß Anspruch 2 vorgegangen wird, bildet die Schleifscheibe im Vorlaufbereich einen Anschnittwinkel und im Nachlaufbereich einen Freiwinkel gegenüber der zu schleifenden Schmalseite der Wendeschneidplatte aus. Das geht auch dann, wenn der Nachlaufbereich der Schleifscheibe wie bei dem Vorgehen gemäß Anspruch 1 zylindrisch konturiert ist. Die Schleifscheibe ist dann nur mit dem sich verjüngenden Vorlaufbereich bis hin zum größten Schleifscheiben-Durchmesser schleifwirksam. Ersichtlich führen Anschnittwinkel und Freiwinkel zu einer weiteren Verbesserung der Kühlverhältnisse. Das Verfahren gemäß Anspruch 2 kann ebenfalls durch Schälschleifen erfolgen. Bei besonders harten Sintermaterialien wird man u. U. das Vor- und Nachschleifen mit zwei verschiedenen Schleifscheiben durchführen. Wenn der Nachlaufbereich aber gleichfalls ausgehend vom größten Durchmesser der Schleifscheibe sich verjüngend ausgeführt wird, ergeben sich ein größerer Anschnittwinkel und ein größerer Freiwinkel, ohne dass die Schleifscheibe gegenüber der Wendeschneidplatte besonders stark gekippt bzw. eingeschwenkt werden muss.

Eine dritte Lösung der der Erfindung zugrunde liegende Aufgabe ist in Anspruch 3 angegeben. Die Anmelderin hat festgestellt, dass der Nachlaufbereich sogar vollständig entfallen kann und dass die Vorgehensweise entsprechend dem Anspruch 2 auch mit einer Schleifscheibe durchgeführt werden kann, die in ihrem Umfangsbereich eine sich verjüngende, beispielsweise kegelige, Kontur hat und mit dem kleinen Durchmesser voran über die Schmalseiten der Wendeschneidplatte geführt wird. Der Vorteil auch dieser Lösung beruht in ganz besonderem Maße auf den dadurch verbesserten Kühlverhältnissen an der Oberfläche der Schleifscheibe und der Wendeschneidplatte

Für die drei angegebenen Verfahrensweisen sind verschiedene Ausgestaltungen möglich, die in den rückbezogenen Ansprüchen angegeben sind.

Wenn in den Ansprüchen 1 und 2 der Vorlaufbereich als sich nach vorn verjüngend bezeichnet ist, so ist damit eine Bewegung der Schleifscheibe gegenüber einer in axialer Richtung stationären Wendeschneidplatte zugrunde gelegt. Grundsätzlich ist jedoch nur eine Relativbewegung zwischen Wendeschneidplatte und Schleifscheibe in der Vorschubrichtung der Längsschleifen erforderlich, so dass die Bezeichnung "nach vom" nur eine Ordnungsvorschrift zur Beschaffenheit der Schleifscheibe ist.

Da Wendeschneidplatten mit einem Freiwinkel eine größere und eine kleinere Breitseite aufweisen, stellt sich die Frage, in welcher Richtung die Schleifscheibe relativ zur Wendeschneidplatte bewegt werden soll. Grundsätzlich sind beide Bewegungsrichtungen möglich, also ein Bewegen der Schneidplatte von der kleinen Breitseite zur größeren Breitseite hin und umgekehrt. Es hat sich aber herausgestellt, dass es bei harten Sintermaterialien und hoher Schleifleistung besser ist, gemäß einer ersten Ausgestaltung der erfindungsgemäßen Verfahren die Schleifscheiben von der größeren Breitseite der Wendeschneidplatten über deren Schmalseiten hinweg zur kleineren Breitseite zu führen Der Grund hierfür besteht darin, dass beim Schleifen von der größeren Breitseite her die gefährdete Schneidkante im Bereich der großen Querabmessung weniger leicht ausbricht, als wenn diese Schneidkante von der Schmalseite her durch die Schleifscheibe erreicht wird. Schleifdruck und thermische Belastung sind dann beim Schleifen dieser Schneidkante geringer.

Beim Vorgehen nach Anspruch 2 oder 3 kann gemäß einer weiteren Ausgestaltung des Verfahrens ebenfalls ein Schälschleifen erfolgen.

Gemäß einer weiteren vorteilhaften Ausgestaltung wird vorgesehen, dass die Verjüngung des Vorlaufbereiches und/oder des Nachlaufbereiches (Ansprüche 1 und 2) oder auch die gesamte sich verjüngende Kontur der rotierenden Schleifscheibe (Anspruch 3) als Kegelmantel geformt werden. Die im Längsschnitt sichtbaren Umfangslinien von Vorlaufbereich, Nachlaufbereich oder Schleifscheibe sind dann Geraden. Dies ist eine fertigungstechnisch besonders günstige Ausführungsform beim Abrichten der Schleifscheibe. Es muss jedoch erwähnt werden, dass hierzu schleiftechnisch keinesfalls ein Zwang besteht. Die Verjüngungen können also auch gewölbt, z. B als Kugelflächen oder als Hohlkehlen ausgeführt werden, wobei es sehr auf die besondere Verfahrensführung der zu schleifenden Hartstoff-Materialien ankommt

In vielen Fällen, insbesondere beim Vorgehen nach Anspruch 1, reicht es aus, die gesamte Abstufung des Schleifens, also vom Schruppen zum Feinschleifen, durch den Vorlauf- und Nachlaufbereich der Schleifscheibe vorzunehmen. Auch mit der kegeligen Schleifscheibe gemäß Anspruch 3 ist eine Fertigbearbeitung durch Längs- und Schälschleifen in einem Zuge möglich. Bei besonders harten Sintermaterialen und besonders hoher Schleifbeanspruchung kann es jedoch auch erforderlich werden, den Schleifvorgang auf zwei Schleifscheiben zu verteilen. Das ist Gegenstand einer weiteren vorteilhaften Ausgestaltung des erfindungsgemäßen Verfahrens, wobei zum Schruppen und Schlichten aufeinanderfolgende Schleifvorgänge mit unterschiedlicher Schleifscheiben-Spezifikation aber demselben grundsätzlichen Aufbau erfolgen. Die hierzu erforderlichen Schleifmaschinen, beispielsweise mit schwenkbaren Schleifspindelstöcken, die zwei Schleifspindeln tragen, gehören zum Stand der Technik.

Trotz Vorlauf- und Nachlaufbereich (Anspruch 1 und 2) behalten die zur Durchführung der erfindungsgemäßen Verfahren erforderlichen Schleifscheiben einen verhältnismäßig einfachen Aufbau. Da die grundsätzlich scheibenförmige Grundform der Schleifscheibe beibehalten wird, bereitet auch die gegenseitige Zugänglichkeit der Wendeschneidplatte mit der kreisförmig konturierten Umfangsfläche, aber auch mit den Seitenflächen der Schleifscheibe keine Schwierigkeiten. Gemäß einer weiteren vorteilhaften Ausgestaltung des erfindungsgemäßen Verfahrens ist es daher ohne weiteres möglich, auch die zwischen den Schmalseiten und den Breitseiten befindlichen Fasen der Wendeschneidplatte in derselben Aufspannung mit den Seitenflächen der rotierenden Schleifscheibe anzuschleifen. Mit ein- und derselben Schleifscheibe können somit in ein- und derselben Aufspannung die Schmalseiten der Wendeschneidplatte sowie die Fasen angeschliffen werden, die zwischen den einzelnen ebenen Schmalseiten oder zwischen den Schmalseiten und den Breitseiten der Wendeschneidplatte angeordnet sind.

Schließlich besteht eine besonders einfache und damit vorteilhafte Möglichkeit, das erfindungsgemäße Verfahren auszuführen, wenn die Wendeschneidplatten keinen Freiwinkel aufweisen müssen. Die Schmalseiten der Wendeschneidplatten verlaufen dann senkrecht zu ihren Breitseiten, und die relative Verschwenkbarkeit von Schleifspindel und Wendeschneidplatte um eine besondere Schwenkachse kann entfallen.

Die Erfindung betrifft gemäß Anspruch 11 auch die Verwendung einer besonderen Schleifscheibe zur Durchführung des Schleifverfahrens nach Anspruch 1 oder 2 und den auf diese rückbezogenen Ansprüchen 4 bis 6 und 8 bis 10. Entsprechend den unterschiedlichen Schleifvorgängen, die durch den Vorlauf- und Nachlaufbereich der Schleifscheibe ausgeführt werden sollen, besteht das an der kreisförmig konturierten Umfangsfläche der Schleifscheibe befindliche Schneidstoffmaterial in jedem Fall aus Diamant-Körnern mit keramischer oder metallischer Bindung, wobei die Schleifscheiben-Spezifikation im Vorlaufbereich und Nachlaufbereich unterschiedlich ist. Das Schneidstoff-Material und seine Bindung können im Vorlaufbereich besonders auf die Belange des Schruppens und im Nachlaufbereich auf die des Schlichtens abgestellt werden, also z. B. feiner ausgeführt werden.

Die Verwendung umschließt auch eine Schleifscheibe, bei der zum Anschleifen der Fasen auch an den Seitenflächen der Schleifscheibe ein Schleifbelag vorgesehen ist, der dann wieder eine Schleifscheiben-Spezifikation aufweisen kann, die von derjenigen in der kreisförmig konturierten Umfangsfläche der Schleifscheibe unterschiedlich ist.

Wie schon für die Ausgestaltung des Verfahrens vorgetragen worden ist, kann gemäß einer weiteren Ausgestaltung die Schleifscheibe die Verjüngung des Vorlaufbereiches und/oder des Nachlaufbereiches in der Form eines Kegelmantels aufweisen, ohne dass dabei eine Festlegung aus schleiftechnischen Gründen erforderlich wäre.

Die Erfindung wird anschließend in zeichnerisch dargestellten Ausführungsbeispielen noch näher erläutert. Die Figuren zeigen das Folgende:
- Figur 1: zeigt eine Ansicht von oben auf die wesentlichen Teile einer Schleifmaschine, mit der das erfindungsgemäße Verfahren durchgeführt wird.
- Figur 2A: ist eine Stirnansicht und ein Teilschnitt bei einer zu schleifenden Wendeschneidplatte.
- Figur 2B: gibt eine Einzelheit aus dem Teilschnitt gemäß Figur 2A an.
- Figur 3: zeigt einen Längsschnitt und eine Stirnansicht im Bereich der Werkstückaufnahme des Werkstückspindelstocks der Schleifmaschine gemäß Figur 1.
- Figur 4: zeigt in einer Prinzipdarstellung die maßgeblichen Einflussgrößen beim Schleifen der Schmalseiten einer Wendeschneidplatte.
- Figur 5: stellt den Schleifeingriff zu Beginn des Längsschleifens dar.
- Figur 6: zeigt eine fortgeschrittene Phase des Schleifvorganges.
- Figur 7: ist die Darstellung einer Schleifphase am Ende des Nachschleifens.
- Figur 8: ist die Wiedergabe eines gegenüber den Figuren 4 bis 7 geänderten Schleifverfahrens, wobei die rotierende Schleifscheibe gegenüber der Wendeschneidplatte leicht geschwenkt ist.
- Figur 9: zeigt eine der Figur 8 entsprechende Darstellung, wobei jedoch die rotierende Schleifscheibe eine geänderte Kontur hat.
- Figur 10: verdeutlicht, wie bei dem erfindungsgemäßen Schleifverfahren auch Fasen mit derselben Schleifscheibe und derselben Aufspannung an die Wendeschneidplatte angeschliffen werden können.
- Figur 11: ist eine der Figur 10 entsprechende Darstellung, wobei die Fase an der entgegengesetzten Seite der Wendeschneidplatte angeschliffen wird.
- Figur 12: erläutert eine weitere Variante des erfindungsgemäßen Verfahrens, wobei die Schleifscheibe in ihrem Umfangsbereich durchgehend eine sich verjüngende Kontur hat.

In Figur 1 ist in einer Ansicht von oben schematisch eine Schleifmaschine dargestellt, wie sie der üblichen Universal-Rund- und -Unrundschleifmaschine entspricht. Dabei sind nur die wesentlichen Teile dargestellt. Auf einem Maschinenbett 1 ist ein Schleiftisch 2 in Richtung einer ersten Verschiebeachse 3 verfahrbar. Die Verschiebeachse 3 wird im Schleifmaschinenbau üblicherweise als Z-Achse bezeichnet. Der Schleiftisch 2 trägt einen Werkstückspindelstock 4 mit einer Aufnahme 5 und einem Zentriereinsatz 6 Im Abstand zu dem Werkstockspindelstock 4 ist der Reitstock 7 mit einer Zentrieraufnahme 8 und einem Druckbolzen 9 angeordnet. Werkstückspindelstock 4 und Reitstock 7 können normalerweise gegeneinander, aber auch gemeinsam verfahren werden. An dem Zentriereinsatz 6 kann die zu schleifende Wendeschneidplatte 10 befestigt und zentriert und durch den Druckbolzen 9 des Reitstocks 7 festgespannt werden.

Die Wendeschneidplatte 10 kann durch den Werkstückspindelstock 4 rotierend angetrieben werden. Beim Schleifen dreht sich somit die Wendeschneidplatte 10 um die angetriebene Drehachse 11. Diese wird im Schleifmaschinenbau im Allgemeinen als C-Achse bezeichnet. Im Abstand zu dem Schleiftisch 2 ist ein Schleifspindelstock 12 angeordnet, der um eine senkrecht zur Zeichnungsebene verlaufende Schwenkachse 13 geschwenkt werden kann. Die Schwenkachse 13 wird üblicherweise als B-Achse bezeichnet. Mittels eines Schlittens 14 kann der Schleifspindelstock 12 gegenüber dem Schleiftisch 2 in Richtung der zweiten Verschiebeachse 15 verfahren werden. Die zweite Verschiebeachse 15 wird im Schleifmaschinenbau üblicherweise als X-Achse bezeichnet.

Der Schleifspindelstock 12 trägt eine erste Schleifspindel 16 mit einer ersten Schleifscheibe 18 und eine zweite Schleifspindel 17 mit einer zweiten Schleifscheibe 20. Jede der zwei Schleifscheiben 18, 20 hat eine kreisförmig konturierte Umfangsfläche 18a. Die zugehörigen Rotationsachsen der ersten und zweiten Schleifspindel 16, 17 und Schleifscheibe 18, 20 sind mit 19 und 21 bezeichnet.

Zu der Schleifmaschine gehört auch eine Abrichtspindel 22 mit einem Abrichtrad 23, an das die beiden Schleifscheiben 18 und 20 zum Abrichten angestellt werden können.

Die Schwenkbarkeit des Schleifspindelstocks 12 um die Schwenkachse 13 dient einmal dazu, wahlweise die erste Schleifscheibe 18 oder die zweite Schleifscheibe 20 in Schleifberührung mit der Wendeschneidplatte 10 zu bringen und zum anderen dazu, dass die erforderliche Schwenkbewegung der Schleifscheibe während des Schleifens erfolgen kann. Die Schwenkbewegung des Schleifspindelstocks 12 um die Schwenkachse 13 ist in diesem Fall in die CNC-Steuerung der gesamten Schleifmaschine einbezogen.

Bei der Schleifmaschine zur Durchführung des erfindungsgemäßen Schleifverfahrens sind somit CNC-gesteuert vier mögliche Bewegungen in gegenseitiger Abhängigkeit aufeinander abgestimmt:
- Rotation der Wendeschneidplatte 10 um die angetriebene Drehachse 11 (C-Achse),
- Verschieben der Wendeschneidplatte 10 über den Schleiftisch 2 in der Richtung der ersten Verschiebeachse 3 (Z-Achse),
- Verschieben des Schleifspindelstocks 12 relativ zum Schleiftisch 2 in Richtung der zweiten Verschiebeachse 15 (X-Achse),
- Verschwenken des Schleifspindelstocks 12 um die Schwenkachse 13 (B-Achse).

Die erste und zweite Verschiebeachse 3, 15 sowie die angetriebene Drehachse 10 liegen dabei in parallelen Ebenen; sie können sogar alle in derselben Ebene liegen. Die Schwenkachse 13 steht senkrecht auf diesen Ebenen oder diese Ebene.

Durch die CNC-gesteuerte Abstimmung der vier Bewegungsmöglichkeiten wird nach Art eines Unrund-Schleifverfahrens erreicht, dass die Schmalseiten der Wendeschneidplatte 10 die gewünschte Kontur erhalten Dabei werden im Allgemeinen ebene Flächen mit Fasen im Übergang von den Schmalseiten zu den beiden Breitseiten angestrebt.

In den Figuren 2A und 2B ist die zu schleifende Wendeschneidplatte 10 mit ihren Einzelheiten dargestellt. Ihre Breitseiten 10a, b liegen zu Beginn des Schleifverfahrens bereits fertig bearbeitet vor. Wendeschneidplatten bestehen zumeist aus Sinter-Hartmetall oder keramischen Werkstoffen; bereits durch das Sintern lassen sich Breitseiten 10a, b mit genügender Genauigkeit und Feinheit herstellen. Falls höhere Genauigkeiten gefordert sind, werden die Breitseiten in einem vorangehenden Arbeitsgang geschliffen. Die Wendeschneidplatten werden beispielsweise mittels einer Befestigungsbohrung 26 in Werkzeughaltern auswechselbar und verdrehbar eingesetzt. Sie weisen im Allgemeinen einen Freiwinkel 27 auf, so dass ihre Schmalseiten 24 gegenüber den Breitseiten geneigt verlaufen. Daher ist die eine Breitseite 10a größer als die andere Breitseite 10b. Die Schmalseiten 24 gehen mit Fasen 25 ineinander über. Fasen 28 können auch im Übergang zwischen den Schmalseiten 24 und den Breitseiten 10a, 10b eingearbeitet werden, vergleiche hierzu Figur 2B. Dazu entsteht im Kantenbereich ein Fasenwinkel 29. In den Breitseiten 10a, 10b der Wendeschneidplatten können sich Mulden 30 befinden, oder die Breitseiten 10a, 10b können durch die Mulden 30 gebildet sein In bestimmten Anwendungsfällen kann der Freiwinkel 27 entfallen, so dass die Schmalseiten 24 senkrecht zu den Breitseiten 10a, b verlaufen. Die einzelnen Winkel richten sich nach dem Verwendungszweck der Wendeschneidplatte 10, insbesondere nach der Zerspanaufgabe und dem zu bearbeitenden Werkstoff, der mit der Wendeschneidplatte 10 zerspant werden soll.

Die Figur 3 zeigt in vergrößerter Darstellung Einzelheiten des Werkstuckspindelstocks. Die schon erwähnte Aufnahme 5 ist mit Schrauben 32 an dem Aufnahmeteil 31 für den Werkstückspindelstock 4 befestigt. Die Aufnahme 5 umfasst den Spanneinsatz 6, der in seiner Längsrichtung mit abgestuften Bohrungen versehen ist. Darin längsbeweglich ist ein Zentrierbolzen 37, der durch eine Druckfeder 34 in Richtung auf den Reitstock 7 vorgespannt ist. Die Druckfeder 34 stützt sich mit ihrem inneren Ende an einer Druckplatte 35 ab. Die Druckplatte 35 dient zugleich dazu, den Zentrierbolzen 37 mit einer Mutter 36 zu haltern. Durch Rotation um die angetriebene Drehachse 11 wird der Spanneinsatz 6 zur Drehung angetrieben. Die Wendeschneidplatte 10 ist auf den Zentrierbolzen 37 aufgesteckt und stützt sich zugleich an der Schulter des Spanneinsatzes 6 ab. Da Werkstückspindelstock 4 und Reitstock 7 gegeneinander anstellbar sind, wird die Wendeschneidplatte 10 zwischen dem Spanneinsatz 6 und dem Druckbolzen 9 des Reitstocks 7 festgespannt und zur Drehung kraftschlüssig mitgenommen. Dabei ermöglicht die dargestellte Konstruktion auch ein schnelles, für die Massenproduktion geeignetes Auswechseln der zu schleifenden Wendeschneidplatten. Das Teilhandling zum Be- und Entladen erfolgt vorzugsweise vollautomatisch in diese bzw. aus der Vorrichtung

In Figur 4 ist der Schleifvorgang schematisch und mit seinen grundlegenden Einflussgrößen dargestellt Die Wendeschneidplatte 10, die mit einem Schleifaufmaß 38 versehen ist, wird zur Drehung um die angetriebene Drehachse 11 angetrieben. Die verlängerte Fläche einer Schmalseite 24 bildet die geometrische Bestimmungslinie 39 für den Schleifvorgang dieser Schmalseite.

Die Schleifscheibe 18 rotiert um ihre Rotationsachse 19, wobei der eigentliche Schleifkörper wie üblich zwischen zwei Spannflanschen 40 eingespannt ist. Die rotierende Umfangsfläche 18a der Schleifscheibe 18 ist kreisförmig konturiert, d. h., dass in jeder Radialebene der Schleifscheibe eine kreisförmige Kontur vorliegt. Dabei setzt sich die Schleifscheibe 18 in ihrem schleifwirksamen Bereich aber aus einem Vorlaufbereich 41 und einem Nachlaufbereich 42 zusammen. Der Vorlaufbereich 41 ist in Axialrichtung sich verjüngend ausgeführt. Von einem größten Durchmesser 43 der Schleifscheibe 18 verringert er sich zu einem kleineren Durchmesser seiner vorderen Seitenfläche. Die vordere Seitenfläche wird dabei durch die Vorschubrichtung 44 definiert, in der die Relativbewegung der Schleifscheibe 18 gegenüber der Wendeschneidplatte 10 entlang der geometrischen Bestimmungslinien 39 stattfindet. Dabei kann die Wendeschneidplatte 10 bewegt werden und die Schleifscheibe in axialer Richtung stillstehen oder umgekehrt.

In Figur 4 ist die Kontur des Vorlaufbereichs 41 als Kegelkontur dargestellt. Die in Figur 4 ersichtliche Mantellinie des Vorlaufbereichs 41 ist somit eine Gerade. Das ist jedoch keineswegs zwingend, je nach den technologischen Anforderungen des Schneidvorganges kann die Mantellinie auch gewölbt, z. B. ballig oder als Hohlkehle geformt sein. Diese Formen lassen sich aber auch je nach Form des Werkstückes und der Schleifaufgabe frei bestimmen In Figur 4 ist außerdem dargestellt, dass die gegenseitige Bewegung zwischen der Schleifscheibe 18 und der Wendeschneidplatte 10 in der Vorschubrichtung 44 bei der größeren Breitseite 10a beginnt und bei der kleineren Breitseite 10b endet. Das ist die im Allgemeinen bevorzugte Schleifrichtung; denn sie verringert die Gefahr, dass die Umfangskante der Wendeschneidplatte 10, die sich zwischen der Breitseite 10a und der Schmalseite 24 befindet, beim Schleifen ausbricht. Grundsätzlich ist es jedoch auch möglich, mit unterschiedlicher Schleifrichtung zu arbeiten, so dass die gegenseitige Bewegung bei der kleineren Breitseite 10b ansetzt.

An den Vorlaufbereich 41 schließt sich ein Nachlaufbereich 42 an, der im vorliegenden Fall zylindrisch konturiert ist, so dass der Durchmesser des Nachlaufbereichs zugleich der größte Durchmesser des Vorlaufbereichs ist. Im Bereich des größten Durchmessers 43 gehen die beiden Bereiche ineinander über.

Das Schleifverfahren wird in der Weise gesteuert, dass mit dem Vorlaufbereich 41 ein Schälschleifen im Sinne eines Vorschleifens und mit dem Nachlaufbereich 42 ein Nachschleifen erfolgt Beim Schälschleifen wird bekanntlich die Schleifscheibe 48 derart zugestellt, dass das gesamte Schleifaufmaß 38 in einem einzigen Längsdurchgang abgetragen wird Während also das Schälschleifen mit einer sich verjüngenden Kontur des Vorlaufbereichs erfolgt, liegt beim Nachschleifen eine Linienberührung zwischen dem Nachlaufbereich 42 und der Schmalseite 24 der Wendeschneidplatte 10 vor.

Der Schleifvorgang erfolgt auf der Grundlage eines Längsschleifens, wobei die Schleifscheibe 18 relativ zur Wendeschneidplatte 10 geführt wird, wie das im Einzelnen auch in den Figuren 1 bis 7 veranschaulicht ist. Die Figuren 5 bis 7 zeigen die vergrößerte Einzelheit U aus der Figur 4, jedoch in fortgeschrittenen Phasen des Schleifvorganges.

Das Vor- und Nachschleifen kann als Schruppen und Schlichten durchgeführt werden. In bestimmten Anwendungsfällen, also bei besonders schwer zerspanbaren Sinterwerkstoffen, kann es jedoch zweckmäßig sein, Schruppen und Schlichten auf zwei unterschiedliche Schleifscheiben zu verteilen, wie das die Schleifmaschine gemäß Figur 1 in bekannter Weise ermöglicht. Die beiden Schleifscheiben 18 und 20 haben in diesem Fall denselben grundsätzlichen Aufbau, aber unterschiedliche Schleifscheiben-Spezifikation

Wenn auch dem Bearbeitungsvorgang grundsätzlich ein Längsschleifen zugrunde liegt, muss immer berücksichtigt werden, dass ständig die vier weiter vorn aufgeführten unterschiedlichen Bewegungen CNC-gesteuert aufeinander abgestimmt, verändert werden müssen, damit das gewünschte Ergebnis zustande kommt.

Den Fortschritt des Längsschleifens zeigen besonders deutlich die Figuren 4 bis 7 im Zusammenhang. Gemäß Figur 4 wird die Schleifscheibe 18 erst an die Wendeschneidplatte 10 herangeführt und berührt das Schleifaufmaß 38 gerade mit dem Vorlaufbereich an der Stelle der größeren Breitseite 10a. In der Phase der Figur 5 ist ein großer Teil des Schleifaufmaßes durch den Vorlaufbereich 41 bereits abgetragen, und es kommt gerade der Nachlaufbereich 42 zum Einsatz. Gemäß Figur 6 liegt eine vollständige Linienberührung zwischen dem Nachlaufbereich 42 und der vorgeschliffenen Schmalseite 24 vor Während das Vorschleifen noch nicht abgeschlossen ist, setzt jetzt das Nachschleifen schon mit der gesamten axialen Erstreckung des Nachlaufbereiches 42 ein. In Figur 7 geht das Nachschleifen mit dem Nachlaufbereich 42 gerade zu Ende, und der Schleifvorgang ist insoweit abgeschlossen Es sei noch bemerkt, dass die Fasen 25 zwischen den einzelnen Schmalseiten 24 im Zuge des hier beschriebenen Schleifvorganges mitgeschliffen werden

Anhand der Figur 8 wird ein Schleifvorgang beschrieben, der im Vergleich zu den Figuren 4 bis 7 dargestellten Schleifvorgang verändert ist.

Die Bezugszeichen für die dargestellten Teile der Schleifmaschine und der Wendeschneidplatte sind unverändert geblieben. Jedoch wird eine neue Folge von Bezugsziffern für die rotierende Schleifscheibe 48 eingeführt, weil diese selbst zwar unverändert geblieben ist, aber in einer geänderten Schwenkstellung relativ zur Wendeschneidplatte 10 bewegt wird. Während gemäß Figur 4 die Schleifscheibe 18 senkrecht auf der Mantellinie der Schmalseiten 24 steht, ist die Schleifscheibe 48 bei der Darstellung gemäß Figur 8 nach vorn um den Kippwinkel 47 geschwenkt. Das kann mittels der Schwenkachse 13 leicht eingestellt und aufrecht erhalten werden. Die Schleifscheibe 48 hat wieder einen sich nach vorn verjüngenden Vorlaufbereich 49 und einen zylindrischen Nachlaufbereich 50. Dadurch bildet die kreisförmig konturierte Umfangsfläche 48a im Vorlaufbereich 49 gegenüber der entstehenden Schmalseite 24 der Wendeschneidplatte 10 einen Anschnittwinkel 45 und im Nachlaufbereich 50 einen Freiwinkel 46 aus. Die Spannflansche der rotierenden Schleifscheibe 48 sind wieder mit 40 bezeichnet, ihre Rotationsachse mit 51 und ihr größter Durchmesser mit 52.

Die Schleifscheibe 48 wird relativ zur Wendeschneidplatte 10 in der Vorschubrichtung 44 entsprechend einem Längsschleifen an der Schmalseite 24 der Wendeschneidplatte 10 entlang geführt. Dabei wird das Schälschleifen bevorzugt.

Hierbei findet im Nachlaufbereich 50 nicht mehr eine Linienberührung mit der Schmalseite 24 der Wendeschneidplatte 10 statt, sondern nur noch eine Punktberührung durch den größten Durchmesser 52 Es hat sich aber gezeigt, dass auch auf diese Weise die gewünschten Konturen an den Schmalseiten 24 der Wendeschneidplatte 10 zuverlässig herauszuarbeiten sind. Dabei kann die gesamte Bearbeitung durch Schälschleifen erfolgen Sofern das abzuarbeitende Schleifaufmaß 38 indessen höher ausfällt, kann das Schleifen der Kontur in mehreren Schritten erfolgen; d. h. das Schleifaufmaß wird schrittweise abgetragen. Der Freiwinkel 46 im Nachlaufbereich 50 führt zu verbesserten Kühlverhältnissen, weil die Linienberührung zwischen der Wendeschneidplatte 10 und dem Nachlaufbereich 50 aufgehoben ist.

Figur 9 hat eine Variante des durch die Figur 8 veranschaulichten Verfahrensablaufes zum Gegenstand. Die Kontur des Nachlaufbereiches 50 ist in diesem Falle nicht mehr zylindrisch, sondern entgegen der Vorschubrichtung 44 des Längsschleifens, also zum Ende der Schleifscheibe 48 hin verjüngt Die Kontur der Verjüngung kann vorzugsweise kegelig sein, obwohl auch andere Konturen ohne weiteres denkbar sind. Mit der geänderten Form der Schleifscheibe gemäß Figur 9 lassen sich ein größerer Anschnittwinkel 53 im Vorlaufbereich und ebenfalls ein größerer Freiwinkel 44 im Nachlaufbereich 50 verwirklichen, ohne dass die Schleifscheibe 48 gegenüber der Seitenfläche 24 der Wendeschneidplatte 10 noch stärker gekippt werden muss. Das zeigt sehr schnell ein Vergleich der Schneidwinkel 47 gemäß den Figuren 8 und 9. Auch bei dem Verfahren gemäß Figur 9 kann ohne weiteres ein Längsschleifen verwirklicht werden.

Schließlich ist in den Figuren 10 und 11 dargestellt, wie Fasen 28, die sich im Übergangsbereich zwischen den Breitseiten 10a, b und den Schmalseiten 24 befinden, mit denselben Schleifscheiben 18 angeschliffen werden können, die zum Schleifen der Schmalseiten 24 dienen. Hierzu sind die Breitseiten 55, 56 der Schleifscheibe 18 ebenfalls mit einem Schleifbelag versehen und werden seitlich schräg an den Übergangsbereich zwischen den Breitseiten 10a, b und den Schmalseiten 24 der Wendeschneidplatten 10 angestellt.

Zur Durchführung der bisher beschriebenen Schleifverfahren gemäß der Erfindung werden somit Schleifscheiben benötigt, die in axialer Richtung zwei unterschiedliche Bereiche aufweisen, nämlich einen Vorlaufbereich 41, 49 und einen Nachlaufbereich 42, 50 Während der Vorlaufbereich 41, 49 zur ersten Seitenfläche 55 der Schleifscheibe 18, 48 hin sich verjüngend ausgebildet ist, kann der Nachlaufbereich 42, 50 zylindrisch oder ebenfalls sich zur zweiten Seitenfläche 56 hin verjüngend ausgebildet sein. Da Wendeschneidplatten 10 aus gesinterten Hartmetall oder keramischen Werkstoffen bestehen, wird das Schneidstoffmaterial durch Diamant-Körner mit keramischer oder metallischer Bindung gebildet. Die Schleifscheiben-Spezifikation wird in der Regel im Vorlaufbereich 41, 49 anders als im Nachlaufbereich 42, 50 sein, weil der Vorlaufbereich 41, 49 in der Regel im Sinne eines Vorschleifens arbeitet, also im Vergleich zum Nachlaufbereich 42, 50 größere Materialmengen abtragen muss und gröber arbeitet. Der Nachlaufbereich 42, 50 kann in seiner Schleifspezifikation feiner und weicher eingestellt werden; denn durch den Nachlaufbereich muss vor allem die erforderliche Oberflächenbeschaffenheit erreicht werden.

Die Schleifbeläge an den Seitenflächen 55, 56 der Schleifscheiben 18, 48 werden ebenfalls aus keramisch oder metallisch gebundenen Diamant-Körnern gebildet und werden entsprechend ihrer Aufgabe, die Fasen 28 an die Wendeschneidplatte 10 anzuschleifen, wieder eine andere Schleifscheiben-Spezifikation aufweisen, als sie im Vorlaufbereich 41, 49 oder im Nachlaufbereich 42, 50 vorliegt.

Es hat sich sogar herausgestellt, dass vorteilhafte Ergebnisse zu erzielen sind, wenn das Verfahren mit einer Schleifscheibe durchgeführt wird, die keinen Nachlaufbereich hat. Die Schleifscheibe besteht dann praktisch nur aus dem Vorlaufbereich, hat also in ihrem Umfangsbereich eine sich verjüngende, im einfachsten Fall kegelige Kontur und wird mit dem kleineren Durchmesser voran über die Schmalseiten der Wendeschneidplatten geführt. Dieser Fall ist Figur 12 dargestellt.

In Figur 12 ist zunächst wieder die Wendeschneidplatte 10 mit ihren Breitseiten 10a, b und ihren Schmalseiten 24 dargestellt. Die Bezugsziffern hierfür sind ebenso unverändert geblieben wie diejenigen für die Werkstückaufnahme der Schleifmaschine und die vier maßgeblichen Bewegungsachsen C, B X und Z. Abweichend von den vorangegangenen Darstellungen hat die kreisförmig konturierte Umfangsfläche 58 der Schleifscheibe 57 hier eine stetig durchgehend sich verjüngende Kontur, im dargestellten Ausführungsbeispiel diejenige eines Kegelmantels mit geradlinigen Mantellinien. Die Kegelform ist aber nicht zwingend. Wendeschneidplatte 10 und Schleifscheibe 57 sind wieder um den Kippwinkel 60 gegeneinander gekippt bzw. geschwenkt und werden relativ zueinander im Sinne eines Längsschleifens geführt. Dabei steht die an der größeren Seitenfläche 63 der Schleifscheibe 57 gebildete Umlaufkante 61 in Schleifberührung mit der Wendeschneidplatte 10, und die kleinere Seitenfläche 62 der Schleifscheibe weist in der Vorschubrichtung 64 des Längsschleifens nach vorn. Ersichtlich wird wieder ein Anschnittwinkel 59 zwischen der Umfangsfläche 58 der Schleifscheibe 57 und der Schmalseite 24 der Wendeschneidplatte 10 gebildet.

**Liste der Bezugsziffern**

| | |
|---|---|
| 1 | Maschinenbett |
| 2 | Schleiftisch |
| 3 | erste Verschiebeachse (Z-Achse) |
| 4 | Werkstückspindelstock |
| 5 | Aufnahme |
| 6 | Spanneinsatz |
| 7 | Reitstock |
| 8 | Zentrieraufnahme |
| 9 | Druckbolzen |
| 10 | Wendeschneidplatte |
| 10a, b | Breitseite |
| 11 | angetriebene Drehachse (C-Achse) |
| 12 | Schleifspindelstock |
| 13 | Schwenkachse (B-Achse) |
| 14 | Schlitten |
| 15 | zweite Verschiebeachse (X-Achse) |
| 16 | erste Schleifspindel |
| 17 | zweite Schleifspindel |
| 18 | erste Schleifscheibe |
| 18a | kreisförmig konturierte Umfangsfläche |
| 19 | erste Rotationsachse |
| 20 | zweite Schleifscheibe |
| 21 | zweite Rotationsachse |
| 22 | Abrichtspindel |
| 23 | Abrichtrad |
| 24 | Schmalseite |
| 25 | Fase (schmalseitig) |
| 26 | Befestigungsbohrung |
| 27 | Freiwinkel |
| 28 | Fase (breitseitig) |
| 29 | Fasenwinkel |
| 30 | Mulde |
| 31 | Aufnahmeteil |
| 32 | Schraube |
| 34 | Druckfeder |
| 35 | Druckplatte |
| 36 | Mutter |
| 37 | Zentrierbolzen |
| 38 | Schleifaufmaß |
| 39 | geometrische Bestimmungslinie |
| 40 | Spannflansch |
| 41 | Vorlaufbereich |
| 42 | Nachlaufbereich |
| 43 | größter Durchmesser |
| 44 | Vorschubrichtung des Längsschleifens |
| 45 | Anschnittwinkel des Vorlaufbereiches |
| 46 | Freiwinkel des Nachlaufbereiches |
| 47 | Kippwinkel |
| 48 | Schleifscheibe |
| 48a | kreisförmig konturierte Umfangsfläche |
| 49 | Vorlaufbereich |
| 50 | Nachlaufbereich |
| 51 | Rotationsachse |
| 52 | größter Durchmesser |
| 53 | Anschnittwinkel des Vorlaufbereiches |
| 54 | Freiwinkel des Nachlaufbereiches |
| 55 | erste Seitenfläche |
| 56 | zweite Seitenfläche |
| 57 | Schleifscheibe |
| 58 | kreisförmig konturierte Umfangsfläche |
| 59 | Anschnittwinkel |
| 60 | Kippwinkel |
| 61 | große Umlaufkante |
| 62 | kleine Seitenfläche |
| 63 | große Seitenfläche |
| 64 | Vorschubrichtung des Längsschleifens |

## Patentansprüche

1. Verfahren zum Schleifen einer Wendeschneidplatte (10), bei dem deren Schmalseiten (24) entlang der kreisförmig konturierten Umfangsfläche (18a) einer rotierenden Schleifscheibe (18) bewegt und von dieser geschliffen werden, mit den folgenden CNC-gesteuert aufeinander abgestimmten Bewegungen des Schleifvorganges:
a) die Wendeschneidplatte (10) ist um eine senkrecht zu ihrer Ebene verlaufende Drehachse (11) zur Rotation angetrieben;
b) eine die Schleifscheibe (18) lagernde und antreibende Schleifspindel (16) sowie die Drehachse (11) der Wendeschneidplatte (10) werden in zwei senkrecht zueinander verlaufenden Verschiebeachsen (3, 15) relativ zueinander verschoben, wobei die Verschiebeachsen (3, 15) und die Drehachse (11) in parallelen oder identischen Ebenen liegen;
c) die Schleifspindel (16) und die Wendeschneidplatte (10) werden relativ zueinander um eine Schwenkachse (13) verschwenkt, die senkrecht zu den Ebenen steht, in der die Verschiebeachsen (3, 15) und die Drehachse (11) der Wendeschneidplatte (10) liegen,
**gekennzeichnet durch** die folgende Verfahrensführung:
d) dem Schleifvorgang liegt ein Längsschleifen zugrunde, wobei die kreisförmig konturierte Umfangsfläche (18a) der rotierenden Schleifscheibe (18) relativ zu den Schmalseiten (24) der Wendeschneidplatte (10) beginnend bei der einen Breitseite (10a) zu der anderen Breitseite (10b) der Wendeschneidplatte (10) geführt wird;
e) beim Längsschleifen wird ein an der Schleifscheibe (18) befindlicher, sich nach vorn verjüngender Vorlaufbereich (41) vorangeführt, der **durch** Schälschleifen im Sinne eines Vorschleifens auf die Schmalseiten (24) der Wendeschneidplatte (10) einwirkt;
f) der an den Vorlaufbereich (41) anschließende, beim Längsschleifen hinten liegende Nachlaufbereich (42) der Schleifscheibe (18) ist zylindrisch geformt und wirkt **durch** Linienberührung im Sinne eines Nachschleifens auf die Schmalseiten (24) der Wendeschneidplatte (10) ein.

2. Verfahren zum Schleifen einer Wendeschneidplatte (10), bei dem deren Schmalseiten (24) entlang der kreisförmig konturierten Umfangsfläche (48a) einer rotierenden Schleifscheibe (48) bewegt und von dieser geschliffen werden, mit den folgenden CNC-gesteuert aufeinander abgestimmten Bewegungen des Schleifvorganges:
a) die Wendeschneidplatte (10) ist um eine senkrecht zu ihrer Ebene verlaufende Drehachse (11) zur Rotation angetrieben;
b) eine die Schleifscheibe (48) lagernde und antreibende Schleifspindel (16) sowie die Drehachse (11) der Wendeschneidplatte (10) werden in zwei senkrecht zueinander verlaufenden Verschiebeachsen (3, 15) relativ zueinander verschoben, wobei die Verschiebeachsen (3, 15) und die Drehachse (11) in parallelen oder identischen Ebenen liegen;
c) die Schleifspindel (16) und die Wendeschneidplatte (10) werden relativ zueinander um eine Schwenkachse (13) verschwenkt, die senkrecht zu den Ebenen steht, in der die Verschiebeachsen (3, 15) und die Drehachse (11) der Wendeschneidplatte (10) liegen,
**gekennzeichnet durch** die folgende Verfahrensführung:
d) dem Schleifvorgang liegt ein Längsschleifen zugrunde, wobei die kreisförmig konturierte Umfangsfläche (48a) der rotierenden Schleifscheibe (48) relativ zu den Schmalseiten (24) der Wendeschneidplatte (10) beginnend bei der einen Breitseite (10a) zu der anderen Breitseite (10b) der Wendeschneidplatte (10) geführt wird;
e) beim Längsschleifen wird ein an der Schleifscheibe (48) befindlicher, sich nach vorn verjüngender Vorlaufbereich (49) vorangeführt, der **durch** Schälschleifen im Sinne eins Vorschleifens auf die Schmalseiten (24) der Wendeschneidplatte (10) einwirkt;
f) der an den größten Durchmesser (52) des Vorlaufbereichs (49) anschließende, beim Längsschleifen hinten liegende Nachlaufbereich (50) der Schleifscheibe (48) ist ausgehend von diesem Durchmesser (52) zylindrisch oder sich zum Ende hin verjungend ausgebildet;
g) die rotierende Schleifscheibe (48) wird in einer solchen Schwenkstellung gegenüber den Schmalseiten (24) der Wendeschneidplatte (10) geführt, dass der Vorlaufbereich (49) einen Anschnittwinkel (45, 53) und der Nachlaufbereich (50) einen Freiwinkel (46, 54) gegenüber den Schmalseiten (24) ausbildet und eine punktförmige Schleifberührung zwischen dem größten Durchmesser (52) der Schleifscheibe (48) und den Schmalseiten (24) der Wendeschneidplatte (10) zustande kommt.

3. Verfahren zum Schleifen einer Wendeschneidplatte (10), bei dem deren Schmalseiten (24) entlang der kreisförmig konturierten Umfangsfläche (58) einer rotierenden Schleifscheibe (57) bewegt und von dieser geschliffen werden, mit den folgenden CNC-gesteuert aufeinander abgestimmten Bewegungen des Schleifvorganges:
a) die Wendeschneidplatte (10) ist um eine senkrecht zu ihrer Ebene verlaufende Drehachse (11) zur Rotation angetrieben;
b) eine die Schleifscheibe (57) lagernde und antreibende Schleifspindel sowie die Drehachse (11) der Wendeschneidplatte (10) werden in zwei senkrecht zueinander verlaufenden Verschiebeachsen (3, 15) relativ zueinander verschoben, wobei die Verschiebeachsen (3, 15) und die Drehachse (11) in parallelen oder identischen Ebenen liegen;
c) die Schleifspindel und die Wendeschneidplatte (10) werden relativ zueinander um eine Schwenkachse verschwenkt, die senkrecht zu den Ebenen steht, in der die Verschiebeachsen (3, 15) und die Drehachse (11) der Wendeschneidplatte liegen, **gekennzeichnet durch** die folgende Verfahrensführung:
d) dem Schleifvorgang liegt ein Längsschleifen zugrunde, wobei die kreisförmig konturierte Umfangsfläche (58) der rotierenden Schleifscheibe (57) relativ zu den Schmalseiten (24) der Wendeschneidplatte (10) beginnend bei der einen Breitseite (10a) zu der anderen Breitseite (10b) der Wendeschneidplatte (10) geführt wird;
e) die rotierende Schleifscheibe (57) hat in ihrem Umfangsbereich eine sich verjüngende Kontur und wird mit dem kleineren Durchmesser voran über die Schmalseiten (24) der Wendeschneidplatte (10) geführt;
f) die rotierende Schleifscheibe (57) wird in einer solchen Schwenkstellung gegenüber den Schmalseiten (24) der Wendeschneidplatte (10) geführt, dass ihre Umfangsfläche (58) einen Anschnittwinkel (59) gegenüber den Schmalseiten (24) ausbildet und eine punktförmige Schleifberührung zwischen dem größten Durchmesser der Schleifscheibe (57) und den Schmalseiten (24) der Wendeschneidplatte (10) zustande kommt.

4. Verfahren nach einem der Ansprüche 1 bis 3, **dadurch gekennzeichnet, dass** die Relativbewegung zwischen der rotierenden Schleifscheibe (18, 48) und der Wendeschneidplatte (10) beim Längsschleifen bei der größeren Breitseite (10a) der Wendeschneidplatte (10) einsetzt und bei der kleineren Breitseite (10b) endet

5. Verfahren nach Anspruch 2 oder 3, **dadurch gekennzeichnet, dass** das Längsschleifen durch Schälschleifen erfolgt.

6. Verfahren nach Anspruch 1 oder 2, **dadurch gekennzeichnet, dass** die Verjüngung des Vorlaufbereiches (41, 49) und/oder des Nachlaufbereiches (50) als Kegelmantel geformt ist.

7. Verfahren nach Anspruch 3, **dadurch gekennzeichnet, dass** die sich verjüngende Kontur der rotierenden Schleifscheibe als Kegelmantel geformt ist.

8. Verfahren nach einem der Ansprüche 1 bis 7, **dadurch gekennzeichnet, dass** zum Schruppen und Schlichten aufeinander folgende Schleifvorgänge mit Schleifscheiben (18, 20) von unterschiedlicher Schleifscheiben-Spezifikation, aber demselben grundsätzlichen Aufbau vorgesehen werden.

9. Verfahren nach einem der Ansprüche 1 bis 8, **dadurch gekennzeichnet, dass** zwischen den Schmalseiten (24) und den Breitseiten (10a, b) befindliche Fasen (28) der Wendeschneidplatte (10) in derselben Aufspannung mit den Seitenflächen (55, 56) der rotierenden Schleifscheibe (18) angeschliffen werden

10. Verfahren nach einem der Ansprüche 1 bis 3 und 5 bis 9, **dadurch gekennzeichnet, dass** beim Schleifen von Wendeschneidplatten ohne Hinterschnitt die relative Verschwenkbarkeit von rotierender Schleifscheibe und Wendeschneidplatte um eine besondere Schwenkachse entfällt.

11. Verwendung einer Schleifscheibe, die eine kreisförmig konturierte Umfangsfläche (18a, 48a) aufweist, mit den folgenden Merkmalen:
a) die Schleifscheibe (18, 48) weist zumindest in ihrem Umfangsbereich in axialer Richtung zwei unterschiedliche Bereiche auf;
b) ausgehend von dem größten Durchmesser der kreisförmig konturierten Umfangsfläche (18a, 48a) ist der erste Bereich zu einer ersten Seitenfläche (55) hin sich verjüngend ausgebildet;
c) der an den größten Durchmesser des ersten Bereichs anschließende zweite Bereich ist zylindrisch oder zur zweiten Seitenfläche (56) hin sich verjüngend ausgebildet;
d) das Schneidstoffmaterial besteht aus Diamant-Körnern mit keramischer oder metallischer Bindung, wobei die Schleifscheiben-Spezifikation in den beiden Bereichen unterschiedlich ist;
**dadurch gekennzeichnet, dass** die Schleifscheibe (18, 48) zur Durchführung des Schleifverfahrens nach Anspruch 1 oder 2 und den auf diese rückbezogenen Ansprüche 4 bis 6 und 8 bis 10 verwendet wird, wobei der erste Bereich beim Längsschleifen als Vorlaufbereich (41, 49) und der zweite Bereich beim Längsschleifen als Nachlaufbereich (42, 50) dient.

12. Verwendung nach Anspruch 11, wobei auch mindestens eine der Schleifscheiben-Seitenflächen (55, 56) mit einem Schleifbelag versehen ist, dessen Schneidstoffmaterial aus keramisch oder metallisch gebundenen Diamant-Körnern besteht und dessen Schleifscheiben-Spezifikation unterschiedlich von derjenigen in der kreisförmig konturierten Umfangsfläche (18a, 48a) der Schleifscheibe (18, 48) ist.

13. Verwendung nach Anspruch 11 oder 12, wobei die Verjüngung des Vorlaufbereiches (41, 59) und/oder des Nachlaufbereiches (42, 50) als Kegelmantel geformt ist.

## Claims

1. Method for grinding an indexable cutting insert (10), in which the narrow sides (24) thereof are moved along the circularly contoured circumferential surface (18a) of a rotating grinding disc (18) and are ground by the latter, with the following movements of the grinding operation which are coordinated with one another under CNC control:
a) the indexable cutting insert (10) is driven in rotation about a rotational axis (11) that extends perpendicularly to the plane thereof;
b) a grinding spindle (16), which mounts and drives the grinding disc (18), and also the rotational axis (11) of the indexable cutting insert (10) are displaced in relation to one another in two displacement axes (3, 15) that extend perpendicularly to one another, wherein the displacement axes (3, 15) and the rotational axis (11) are located in parallel or identical planes;
c) the grinding spindle (16) and the indexable cutting insert (10) are pivoted in relation to one another about a pivot axis (13) which is perpendicular to the planes in which the displacement axes (3, 15) and the rotational axis (11) of the indexable cutting insert (10) are located,
**characterized by** the following procedure:
d) the grinding operation is based on longitudinal grinding, wherein the circularly contoured circumferential surface (18a) of the rotating grinding disc (18) is guided in relation to the narrow sides (24) of the indexable cutting insert (10) from one broad side (10a) to the other broad side (10b) of the indexable cutting insert (10);
e) during the longitudinal grinding, a leading region (41) which is located on the grinding disc (18) and narrows towards the front is guided forwards, said leading region acting on the narrow sides (24) of the indexable cutting insert (10) by peel grinding for the purpose of rough grinding;
f) the trailing region (42) of the grinding disc (18), said trailing region adjoining the leading region (41) and being located at the rear during longitudinal grinding, has a cylindrical shape and acts on the narrow sides (24) of the indexable cutting insert (10) by linear contact for the purpose of re-grinding.

2. Method for grinding an indexable cutting insert (10), in which the narrow sides (24) thereof are moved along the circularly contoured circumferential surface (48a) of a rotating grinding disc (48) and are ground by the latter, with the following movements of the grinding operation which are coordinated with one another under CNC control:
a) the indexable cutting insert (10) is driven in rotation about a rotational axis (11) that extends perpendicularly to the plane thereof;
b) a grinding spindle (16), which mounts and drives the grinding disc (48), and also the rotational axis (11) of the indexable cutting insert (10) are displaced in relation to one another in two displacement axes (3, 15) that extend perpendicularly to one another, wherein the displacement axes (3, 15) and the rotational axis (11) are located in parallel or identical planes;
c) the grinding spindle (16) and the indexable cutting insert (10) are pivoted in relation to one another about a pivot axis (13) which is perpendicular to the planes in which the displacement axes (3, 15) and the rotational axis (11) of the indexable cutting insert (10) are located,
**characterized by** the following procedure:
d) the grinding operation is based on longitudinal grinding, wherein the circularly contoured circumferential surface (48a) of the rotating grinding disc (48) is guided in relation to the narrow sides (24) of the indexable cutting insert (10) from one broad side (10a) to the other broad side (10b) of the indexable cutting insert (10);
e) during the longitudinal grinding, a leading region (49) which is located on the grinding disc (48) and narrows towards the front is guided forwards, said leading region acting on the narrow sides (24) of the indexable cutting insert (10) by peel grinding for the purpose of rough grinding;
f) the trailing region (50) of the grinding disc (48), said trailing region (50) adjoining the largest diameter (52) of the leading region (49) and being located at the rear during longitudinal grinding, is formed in a cylindrical manner starting from this diameter (52) or in a manner narrowing towards the end;
g) the rotating grinding disc (48) is guided in such a pivoted position with respect to the narrow sides (24) of the indexable cutting insert (10) that the leading region (49) forms a chamfer angle (45, 53) and the trailing region (50) forms a clearance angle (46, 54) with respect to the narrow sides (24), and punctiform grinding contact between the largest diameter (52) of the grinding disc (48) and the narrow sides (24) of the indexable cutting insert (10) arises.

3. Method for grinding an indexable cutting insert (10), in which the narrow sides (24) thereof are moved along the circularly contoured circumferential surface (58) of a rotating grinding disc (57) and are ground by the latter, with the following movements of the grinding operation which are coordinated with one another under CNC control:
a) the indexable cutting insert (10) is driven in rotation about a rotational axis (11) that extends perpendicularly to the plane thereof;
b) a grinding spindle, which mounts and drives the grinding disc (57), and also the rotational axis (11) of the indexable cutting insert (10) are displaced in relation to one another in two displacement axes (3, 15) that extend perpendicularly to one another, wherein the displacement axes (3, 15) and the rotational axis (11) are located in parallel or identical planes;
c) the grinding spindle and the indexable cutting insert (10) are pivoted in relation to one another about a pivot axis which is perpendicular to the planes in which the displacement axes (3, 15) and the rotational axis (11) of the indexable cutting insert are located,
**characterized by** the following procedure:
d) the grinding operation is based on longitudinal grinding, wherein the circularly contoured circumferential surface (58) of the rotating grinding disc (57) is guided in relation to the narrow sides (24) of the indexable cutting insert (10) from one broad side (10a) to the other broad side (10b) of the indexable cutting insert (10);
e) the rotating grinding disc (57) has, in its circumferential region, a narrowing contour and is guided with the smaller diameter at the front over the narrow sides (24) of the indexable cutting insert (10);
f) the rotating grinding disc (57) is guided in such a pivoted position with respect to the narrow sides (24) of the indexable cutting insert (10) that its circumferential surface (58) forms a chamfer angle (59) with respect to the narrow sides (24), and punctiform grinding contact between the largest diameter of the grinding disc (57) and the narrow sides (24) of the indexable cutting insert (10) arises.

4. Method according to one of Claims 1 to 3, **characterized in that** the relative movement between the rotating grinding disc (18, 48) and the indexable cutting insert (10) during longitudinal grinding starts at the larger broad side (10a) of the indexable cutting insert (10) and ends at the smaller broad side (10b).

5. Method according to Claim 2 or 3, **characterized in that** the longitudinal grinding takes place by peel grinding.

6. Method according to Claim 1 or 2, **characterized in that** the narrowing of the leading region (41, 49) and/or of the trailing region (50) is formed as a conical surface.

7. Method according to Claim 3, **characterized in that** the narrowing contour of the rotating grinding disc is formed as a conical surface.

8. Method according to one of Claims 1 to 7, **characterized in that**, for the purpose of roughing and finishing, successive grinding operations are provided with grinding discs (18, 20) having different grinding disc specifications but the same basic structure.

9. Method according to one of Claims 1 to 8, **characterized in that** bevels (28), located between the narrow sides (24) and the broad sides (10a, b), of the indexable cutting insert (10) are initially ground in the same setup with the lateral surfaces (55, 56) of the rotating grinding disc (18).

10. Method according to one of Claims 1 to 3 and 5 to 9, **characterized in that**, when indexable cutting inserts without an undercut are ground, the relative pivotability of the rotating grinding disc and the indexable cutting insert about a particular pivot axis is dispensed with.

11. Use of a grinding disc which has a circularly contoured circumferential surface (18a, 48a), having the following features:
a) the grinding disc (18, 48) has two different regions in the axial direction at least in its circumferential region;
b) starting from the largest diameter of the circularly contoured circumferential surface (18a, 48a), the first region is formed in a manner narrowing towards a first lateral surface (55);
c) the second region, adjoining the largest diameter of the first region, is formed in a cylindrical manner or in a manner narrowing towards the second lateral surface (56);
d) the cutting material consists of diamond grains with a ceramic or metallic bond, wherein the grinding disc specification is different in the two regions;
**characterized in that** the grinding disc (18, 48) is used to carry out the grinding method according to Claim 1 or 2 and Claims 4 to 6 and 8 to 10 that refer back thereto, wherein the first region is used as the leading region (41, 49) during longitudinal grinding and the second region is used as the trailing region (42, 50) during longitudinal grinding.

12. Use according to Claim 11, wherein at least one of the grinding disc lateral surfaces (55, 56) is also provided with a grinding coating, the cutting material of which consists of ceramic- or metal-bonded diamond grains and the grinding disc specification of which is different from that in the circularly contoured circumferential surface (18a, 48a) of the grinding disc (18, 48).

13. Use according to Claim 11 or 12, wherein the narrowing of the leading region (41, 59) and/or of the trailing region (42, 50) is formed as a conical surface.

## Revendications

1. Procédé pour meuler une plaquette de coupe amovible (10), dans lequel ses côtés étroits (24) sont déplacés le long de la surface périphérique profilée circulaire (18a) d'un disque abrasif rotatif (18) et sont meulés par celui-ci, comprenant les déplacements suivants de l'opération de meulage adaptés les uns aux autres par commande CNC :
a) la plaquette de coupe amovible (10) est entraînée en rotation autour d'un axe de rotation (11) s'étendant perpendiculairement à son plan ;
b) une broche de meulage (16) supportant et entraînant le disque abrasif (18) ainsi que l'axe de rotation (11) de la plaquette de coupe amovible (10) sont déplacés l'un par rapport à l'autre dans deux axes de déplacement (3, 15) s'étendant perpendiculairement l'un à l'autre, les axes de déplacement (3, 15) et l'axe de rotation (11) étant situés dans des plans parallèles ou identiques ;
c) la broche de meulage (16) et la plaquette de coupe amovible (10) sont pivotées l'une par rapport à l'autre suivant un axe de pivotement (13) qui est perpendiculaire aux plans dans lesquels se situent les axes de déplacement (3, 15) et l'axe de rotation (11) de la plaquette de coupe amovible (10),
**caractérisé par** le déroulement de procédé suivant :
d) un meulage longitudinal est à la base de l'opération de meulage, la surface périphérique (18a) profilée circulaire du disque abrasif rotatif (18) étant guidée par rapport aux côtés étroits (24) de la plaquette de coupe amovible (10) en commençant au niveau d'un des côtés larges (10a) jusqu'à l'autre côté large (10b) de la plaquette de coupe amovible (10) ;
e) lors du meulage longitudinal, une région avant (41) se rétrécissant vers l'avant, située au niveau du disque abrasif (18), est avancée et agit par meulage par écroûtage dans le sens d'un meulage initial sur les côtés étroits (24) de la plaquette de coupe amovible (10) ;
f) la région arrière (42) du disque abrasif (18), située à l'arrière lors du meulage longitudinal et se raccordant à la région avant (41), a une forme cylindrique et agit par contact linéaire dans le sens d'un post-meulage sur les côtés étroits (24) de la plaquette de coupe amovible (10).

2. Procédé pour meuler une plaquette de coupe amovible (10), dans lequel ses côtés étroits (24) sont déplacés le long de la surface périphérique profilée circulaire (48a) d'un disque abrasif rotatif (48) et sont meulés par celui-ci, comprenant les déplacements suivants de l'opération de meulage adaptés les uns aux autres par commande CNC :
a) la plaquette de coupe amovible (10) est entraînée en rotation autour d'un axe de rotation (11) s'étendant perpendiculairement à son plan ;
b) une broche de meulage (16) supportant et entraînant le disque abrasif (48) ainsi que l'axe de rotation (11) de la plaquette de coupe amovible (10) sont déplacés l'un par rapport à l'autre dans deux axes de déplacement (3, 15) s'étendant perpendiculairement l'un à l'autre, les axes de déplacement (3, 15) et l'axe de rotation (11) étant situés dans des plans parallèles ou identiques ;
c) la broche de meulage (16) et la plaquette de coupe amovible (10) sont pivotées l'une par rapport à l'autre suivant un axe de pivotement (13) qui est perpendiculaire aux plans dans lesquels se situent les axes de déplacement (3, 15) et l'axe de rotation (11) de la plaquette de coupe amovible (10),
**caractérisé par** le déroulement de procédé suivant :
d) un meulage longitudinal est à la base de l'opération de meulage, la surface périphérique (48a) profilée circulaire du disque abrasif rotatif (48) étant guidée par rapport aux côtés étroits (24) de la plaquette de coupe amovible (10) en commençant au niveau d'un des côtés larges (10a) jusqu'à l'autre côté large (10b) de la plaquette de coupe amovible (10) ;
e) lors du meulage longitudinal, une région avant (49) se rétrécissant vers l'avant, située au niveau du disque abrasif (48), est avancée et agit par meulage par écroûtage dans le sens d'un meulage initial sur les côtés étroits (24) de la plaquette de coupe amovible (10) ;
f) la région arrière (50) du disque abrasif (48) située à l'arrière lors du meulage longitudinal et se raccordant au plus grand diamètre (52) de la région avant (49), est réalisée sous forme cylindrique à partir de ce diamètre (52) ou en se rétrécissant jusqu'à l'extrémité ;
g) le disque abrasif rotatif (48) est guidé dans une telle position pivotée par rapport aux côtés étroits (24) de la plaquette de coupe amovible (10) que la région avant (49) forme un angle de chanfrein (45, 53) et que la région arrière (50) forme un angle de dépouille (46, 54) par rapport aux côtés étroits (24) et qu'un contact de meulage ponctuel se produise entre le plus grand diamètre (52) du disque abrasif (48) et les côtés étroits (24) de la plaquette de coupe amovible (10).

3. Procédé pour meuler une plaquette de coupe amovible (10), dans lequel ses côtés étroits (24) sont déplacés le long de la surface périphérique profilée circulaire (58) d'un disque abrasif rotatif (57) et sont meulés par celui-ci, comprenant les déplacements suivants de l'opération de meulage adaptés les uns aux autres par commande CNC :
a) la plaquette de coupe amovible (10) est entraînée en rotation autour d'un axe de rotation (11) s'étendant perpendiculairement à son plan ;
b) une broche de meulage supportant et entraînant le disque abrasif (57) ainsi que l'axe de rotation (11) de la plaquette de coupe amovible (10) sont déplacés l'un par rapport à l'autre dans deux axes de déplacement (3, 15) s'étendant perpendiculairement l'un à l'autre, les axes de déplacement (3, 15) et l'axe de rotation (11) étant situés dans des plans parallèles ou identiques ;
c) la broche de meulage et la plaquette de coupe amovible (10) sont pivotées l'une par rapport à l'autre suivant un axe de pivotement qui est perpendiculaire aux plans dans lesquels se situent les axes de déplacement (3, 15) et l'axe de rotation (11) de la plaquette de coupe amovible,
**caractérisé par** le déroulement de procédé suivant :
d) un meulage longitudinal est à la base de l'opération de meulage, la surface périphérique (58) profilée circulaire du disque abrasif rotatif (57) étant guidée par rapport aux côtés étroits (24) de la plaquette de coupe amovible (10) en commençant au niveau d'un des côtés larges (10a) jusqu'à l'autre côté large (10b) de la plaquette de coupe amovible (10) ;
e) le disque abrasif rotatif (57) présente, dans sa région périphérique, un contour se rétrécissant et est guidé avec le plus petit diamètre en avant sur les côtés étroits (24) de la plaquette de coupe amovible (10) ;
f) le disque abrasif rotatif (57) est guidé dans une telle position pivotée par rapport aux côtés étroits (24) de la plaquette de coupe amovible (10) que sa surface périphérique (58) forme un angle de chanfrein (59) par rapport aux côtés étroits (24) et qu'un contact de meulage ponctuel se produise entre le plus grand diamètre du disque abrasif (57) et les côtés étroits (24) de la plaquette de coupe amovible (10).

4. Procédé selon l'une quelconque des revendications 1 à 3, **caractérisé en ce que** le mouvement relatif entre le disque abrasif rotatif (18, 48) et la plaquette de coupe amovible (10) lors du meulage longitudinal commence au niveau du plus grand côté large (10a) de la plaquette de coupe amovible (10) et se termine au niveau du plus petit côté large (10b).

5. Procédé selon la revendication 2 ou 3, **caractérisé en ce que** le meulage longitudinal s'effectue par meulage par écroûtage.

6. Procédé selon la revendication 1 ou 2, **caractérisé en ce que** le rétrécissement de la région avant (41, 49) et/ou de la région arrière (50) est formé en tant qu'enveloppe conique.

7. Procédé selon la revendication 3, **caractérisé en ce que** le contour se rétrécissant du disque abrasif rotatif est formé sous forme d'enveloppe conique.

8. Procédé selon l'une quelconque des revendications 1 à 7, **caractérisé en ce que** pour le dégrossissage et la finition, on prévoit des opérations de meulage successives avec des disques abrasifs (18, 20) de spécifications différentes, mais de structures fondamentales identiques.

9. Procédé selon l'une quelconque des revendications 1 à 8, **caractérisé en ce que** des biseaux (28) de la plaquette de coupe amovible (10) se trouvant entre les côtés étroits (24) et les côtés larges (10a, b) sont meulés dans la même étape de fixation avec les faces latérales (55, 56) du disque abrasif rotatif (18).

10. Procédé selon l'une quelconque des revendications 1 à 3 et 5 à 9, **caractérisé en ce que** lors du meulage de plaquettes de coupe amovibles sans contre-dépouille, la capacité de pivotement relative du disque abrasif rotatif et de la plaquette de coupe amovible autour d'un axe de pivotement particulier est inexistante.

11. Utilisation d'un disque abrasif, présentant une surface périphérique profilée circulaire (18a, 48a) comprenant les caractéristiques suivantes :
a) le disque abrasif (18, 48) présente au moins sur sa région périphérique deux différentes régions dans la direction axiale ;
b) partant du plus grand diamètre de la surface périphérique profilée circulaire (18a, 48a), la première région est réalisée en se rétrécissant jusqu'à une première surface latérale (55) ;
c) la deuxième région se raccordant au plus grand diamètre de la première région est cylindrique ou est réalisée en se rétrécissant jusqu'à la deuxième surface latérale (56) ;
d) le matériau de coupe se compose de grains de diamant à liaison céramique ou métallique, la spécification des disques abrasifs étant différente dans les deux régions ;
**caractérisée en ce que** le disque abrasif (18, 48) est utilisé pour effectuer le procédé de meulage selon la revendication 1 ou 2 et les revendications 4 à 6 et 8 à 10 se rapportant à celles-ci, la première région servant au meulage longitudinal en tant que région avant (41, 49) et la deuxième région servant au meulage longitudinal en tant que région arrière (42, 50).

12. Utilisation selon la revendication 11, dans laquelle au moins également l'une des surfaces latérales du disque abrasif (55, 56) est pourvue d'un revêtement abrasif, dont le matériau de coupe se compose de grains de diamant à liaison céramique ou métallique, et dont la spécification des disques abrasifs est différente de celle pour la surface périphérique profilée circulaire (18a, 48a) du disque abrasif (18, 48).

13. Utilisation selon la revendication 11 ou 12, dans laquelle le rétrécissement de la région avant (41, 59) et/ou de la région arrière (42, 50) est formé sous forme d'enveloppe conique.
